# EUROPÄISCHE PATENTSCHRIFT

(11) **EP 1 660 751 B1**
(45) Veröffentlichungstag und Bekanntmachung des Hinweises auf die Patenterteilung: **20.06.2007**
(21) Anmeldenummer: 04804053.9
(22) Anmeldetag: 18.12.2004
(51) Int. Cl.: E06B 9/40, E06B 9/58

(54) **VERFAHREN UND VORRICHTUNG ZUM AUSBREITEN EINER BAHN**
METHOD AND DEVICE FOR LAYING A STRIP
PROCEDE ET DISPOSITIF POUR ETENDRE UN PANNEAU

(30) Priorität: 03.01.2004 DE 102004001054
(43) Veröffentlichungstag der Anmeldung: 31.05.2006
(73) Patentinhaber: Tussinger, Philipp, D-76275 Ettlingen (DE)
(72) Erfinder: Tussinger, Philipp, D-76275 Ettlingen (DE)
(74) Vertreter: Lempert, Jost
(86) Internationale Anmeldenummer: PCT/EP2004/014452
(87) Internationale Veröffentlichungsnummer: WO 2005/066449

(56) Entgegenhaltungen:
- US-A- 5 193 602
- US-A- 5 785 105
- US-A- 6 138 739

## Beschreibung

Die Erfindung betrifft ein Verfahren zum Ausbreiten mindestens einer Bahn, wie aus Stoff, Papier, Folie oder dergleichen, von einer Walze. Weiterhin betrifft die Erfindung eine Vorrichtung zum Ausbreiten mindestens einer Bahn, wie aus Stoff, Folie, Papier oder dergleichen, mittels einer Walze. Eine erfindungsgemäße Vorrichtung eignet sich insbesondere für eine Verwendung zum Verschließen von Öffnungen an Gebäuden oder dergleichen, wie Fensteröffnungen, Türöffnungen etc.

Ein Ausbreiten einer Bahn der eingangs genannten Art ist in vielfältigen Anwendungsbereichen erforderlich, z.B. beim Abdecken (Schützen) von Gegenständen vor Schmutz oder dergleichen, als Sicht- oder als Witterungsschutz.

Aufgrund der anhaltenden Klimaveränderung und der damit verbundenen intensiveren Sonneneinstrahlung wird dabei insbesondere Sonnenschutz für Gebäude immer wichtiger. So haben Sonnenschutzfolien im Bereich der Innenbeschattung in den letzten Jahren immer mehr an Bedeutung gewonnen. Im Folgenden wird die vorliegende Erfindung daher exemplarisch anhand einer Anwendung im Bereich des Sonnenschutzes beschrieben, ohne jedoch hierauf beschränkt zu sein.

Die derzeit am Markt befindlichen Sonnenschutz-Produkte, insbesondere in Form von Rollos, entsprechen jedoch bezüglich ihrer Ausgestaltung, Technik und vorrangig ihrer Preisstellung nicht der Nachfrage. So sind die verfügbaren Rollos derart teuer, dass die Ausstattung von Büros oder Wohnräumen eine große Investition darstellt, was abschrekkend auf den Endverbraucher wirkt.

Die am Markt erhältlichen Rollos werden im Wesentlichen in zwei Grundtypen angeboten. Zum einen handelt es sich um Rollos, deren Beschattungsbahn, im Folgenden allgemein als "Bahn" bezeichnet, einfach frei herunterhängt und lediglich, durch das Gewicht eines sogenannten Fallstabes, der in einen Hohlsaum der Bahn eingebracht ist, auf Spannung gehalten wird. Derartige Rollos können jedoch nur eingeschränkt eingesetzt werden, da z.B. bei gekippten Fenstern die Bahn immer in senkrechter "Ausrichtung" verbleibt. Auch bei Verwendung seitlich angebrachter Führungsprofile, die den Fallstab am Fenster halten, ist nur ein sehr geringer Kippwinkel praktikabel. Ein Einsatz bei Dachflächenfenstern oder über Kopf ist vollkommen ausgeschlossen.

Bekannte Ausführungsformen dieser Kategorie sind Federzug- oder Schnapprollos, die eine Torsionsfeder in der TuchWalze sowie einen Einrastmechanismus für unterschiedliche Verschlußstufen aufweisen. Dabei ist insbesondere als nachteilig anzusehen, dass die Betätigung derartiger Rollos oft mit sehr großem mechanischem Kraftaufwand verbunden ist, wobei regelmäßig Funktionsstörungen beim Einrastmechanismus auftreten. Bekannt sind ebenfalls Getrieberollos mit Kugelkettengetriebe, bei denen eine Rollowalze mittels einer Kugelkette gedreht und dadurch das Rollotuch ab- und aufgerollt wird. Bei derartigen Ausführungsformen sind insbesondere der sperrige Getriebekasten und - aus ästhetischen Gründen - die herunterhängende Kette als nachteilig anzusehen.

Ein zweiter Grundtyp sind Rollos mit Gegenzugvorrichtung. Solche Gegenzugrollos gibt es in vielfältiger Ausgestaltung mit einfachen Gummizügen über Seilzug-Feder-Kombinationen bis hin zu aufwändigen Motor-Gegenzug-Vorrichtungen.

Konkrete Ausführungsformen dieser Kategorie unterteilen sich in Rollos mit Seilspannvorrichtung, bei denen ein Seil auf eine zweite Walze aufgerollt wird und eine Torsionsfeder in der Tuchwalze und/oder der Seilwalze vorhanden ist. Die Tuch- oder Seilwalze wird motorisch oder manuell angetrieben, wobei insbesondere der sehr große, notwendige mechanische Kraftaufwand als nachteilig anzusehen ist, der eine große Belastung der Bauteile und dementsprechend eine geringe Standzeit nach sich zieht.

Weiterhin sind in dieser Kategorie Rollos mit einem zweiten Motor als Gegenzug bekannt. Dabei werden die Tuchenden per Seilzug gezogen, und das Seil wird auf eine zweite Walze aufgerollt. Eine derartige Vorrichtung ist beispielsweise in der EP 0 483 528.B1 beschrieben. Als nachteilig ist anzusehen, dass derartige Vorrichtungen eine sehr aufwändige Mechanik und Steuerung sowie eine große Anzahl an Bauteilen aufweisen, die eine aufwändige, komplizierte Serienfertigung verbunden mit kostspieligem Materialaufwand erforderlich macht.

Eine weitere Ausführungsform sind Rollos mit Gegenzugwalze, bei denen Letztere eine Torsionsfeder aufweist und über Zahnriemen mit einer angetriebenen Tuchwalze verbunden ist. Die Gegenzugwalze mit Torsionsfeder rollt ein Zugseil auf, das mit den Tuchenden verbunden ist. Auch diese Ausführungsform ist in der EP 0 483 528 beschrieben. Nachteilig sind wiederum der große mechanische Kraftaufwand, der zu einer hohen Belastung der Bauteile führt. Zudem sind sehr viele Bauteile erforderlich, was eine aufwändige, komplizierte Serienfertigung und entsprechende Kosten bedingt.

Der Erfindung liegt angesichts der vorstehend aufgeführten Nachteile des Standes der Technik die Aufgabe zugrunde, ein Verfahren bzw. eine Vorrichtung zu schaffen, mit dem bzw. der sich eine Bahn, wie aus Stoff, Papier, Folie oder dergleichen, von einer Walze schnell und problemlos ausbreiten lässt, wodurch sich insbesondere Öffnungen, wie Fensteröffnungen an Gebäuden oder dergleichen, verschließen lassen, wobei sich die erfindungsgemäße Lösung durch flexible Anpassbarkeit an gegebene Anforderungen, eine einfache Montage und Demontage, einen günstigen Preis sowie eine lange Standzeit auszeichnen soll.

Die Aufgabe wird erfindungsgemäß mit einem Verfahren zum Ausbreiten mindestens einer Bahn, wie aus Stoff, Papier, Folie oder dergleichen, von einer Walze gelöst, wobei die Walze über auf ihrem Mantel angeordnete Haftmittel mit sich längs der Ausbreietungsrichtung der Bahn erstreckenden, komplementären zweiten Haftmitteln zusammenwirkt und die Bahn durch Rollen der Walze auf- oder abgewickelt wird. Entsprechend sieht die Erfindung zur Lösung der Aufgabe bei einer Vorrichtung der eingangs genannten Art vor, dass der Mantel der Walze mit einem ersten Haftmittel versehen ist und dass sich längs erstreckende zweite, zu dem ersten Haftmittel komplementäre und mit diesem zum Schaffen einer lösbaren Verbindung zusammenwirkende Haftmittel vorgesehen sind.

Aufgrund der Tatsache, dass im Rahmen der erfindungsgemäßen Lösung der Aufgabe keinerlei mechanische und kinematische Funktionsteile zum Einsatz kommen, ist eine Produktion praktisch ohne eine kostenintensive Anfertigung von Spezialbauteilen möglich. Es werden ausschließlich handelsübliche Materialien verarbeitet, wobei eine Fertigung auf wenige Standardgrößen beschränkt bleiben kann, da ein Anpassen an unterschiedliche Ausbreitungsdimensionen vor Ort möglich ist. Trotz der resultierenden Preisvorteile lassen sich insbesondere im Rahmen einer Verwendung der Erfindung als Sonnenschutz für Gebäude die mit vorbekannten, teureren und anfälligeren Vorrichtungen erreichbaren Schutzwirkungen in einfacher Weise reproduzieren.

Aufgrund der ständig haftenden Wechselwirkung ist die Walze im Zuge des erfindungsgemäßen Verfahrens bzw. bei der erfindungsgemäßen Vorrichtung stufenlos einstellbar und weiterhin insbesondere eine Einsetzbarkeit bei jedem Neigungswinkel, d.h. beispielsweise auch bei einer Verwendung an Kipp- oder Dachflächenfenstern gegeben. Sogar eine Überkopf-Montage ist möglich, wobei eine einfache, verständliche Montagemöglichkeit auch für Laien gegeben ist, die weiterhin aufgrund der lösbaren Haftverbindung mit einer ebenso einfachen Demontage einhergeht, so dass beispielsweise bei einer Verwendung zum Verschließen von Fensteröffnungen das Fenster jederzeit zugängig ist, beispielsweise zum Scheibenreinigen.

Eine Weiterbildung des erfindungsgemäßen Verfahrens sieht vor, dass die Walze per Hand gerollt wird. Auf diese Weise lassen sich erfindungsgemäß Öffnungen besonders einfach und kostensparend verschließend bzw. wieder freigeben, ohne dass hierbei aufwändige und entsprechend anfällige Kinematiken zum Einsatz kämen.

Zum Führen der Walze können seitlich der komplementären Haftmittel parallel zueinander ausgerichtete Führungselemente angeordnet werden.

Um eine möglichst schnelle und einfache Durchführbarkeit des erfindungsgemäßen Verfahrens zu gewährleisten, sieht dieses in einer besonders bevorzugten Weiterbildung vor, dass die Führungselemente an einem Funktionselement eines eine Öffnung begrenzenden Rahmens adhäsiv befestigt werden. Dabei kann aus ästhetischen wie auch aus funktionellen Gründen vorgesehen sein, dass die Führungselemente auf einer Rückseite ein doppelseitiges Klebeband aufweisen.

Um ein gleichmäßiges, faltenfreies Ausbreiten der Bahn zu ermöglichen, wird diese vorzugsweise mittels eines zumindest teilelastischen Spannmittels gespannt gehalten, wobei weiterhin die Bahn mit einem Ende an einem mit dem komplementären Haftmittel fest verbundenen Teil festgelegt wird.

Eine bevorzugte Ausgestaltung der erfindungsgemäßen Vorrichtung zeichnet sich dadurch aus, dass das erste und das zweite Haftmittel ein Klettmaterial bzw. ein Flauschmaterial ist, oder umgekehrt. Der erfindungsgemäße Einsatz von Klett- und Flauschmaterial als erste und zweite Haftmittel ermöglicht aufgrund der weiten Verbreitung und einfachen Verfügbarkeit derartiger Materialien in vielfältigen Formen und Ausgestaltungen eine besonders kostengünstige und flexibel anpassbare Produktion. Wie aus vielfältigen anderen Anwendungen bekannt, zeichnet sich die zwischen einem Klettmaterial und einem passend gewählten Flauschmaterial geschaffene Verbindung durch eine gute Verbindungsqualität bei gleichzeitiger einfacher Lösbarkeit aus.

Als Führung für die ausbreitende Bahn sieht eine äußerst bevorzugte Weiterbildung der erfindungsgemäßen Vorrichtung vor, dass zwei beiderseits einer Öffnung angeordnete, parallel zueinander ausgerichtete Führungselemente für die Bahn vorhanden sind, wobei vorzugsweise eine Länge der Walze einem Abstand der Führungselemente im Wesentlichen entspricht und gegebenenfalls die Führungselemente längs ihrer Erstreckung parallel zu einer Ebene der Öffnung angeordnet sind.

Vorzugsweise ist im Zuge einer weiteren Ausgestaltung der erfindungsgemäßen Vorrichtung das zweite Haftmittel auf einer Außenumfangsfläche eines an jeweils einem Ende der Walze anordenbaren Ansatzelements vorgesehen. Im Zuge einer Verwendung derartiger Ansatzelemente ist erfindungsgemäß praktisch jede beliebige Art von Walze einsetzbar, was sich weiter günstig auf die Herstellungskosten auswirkt. Nach einer äußerst bevorzugten Weiterbildung der erfindungsgemä-ßen Vorrichtung kann vorgesehen sein, dass die Bahn an einem Ende eine erste Halteeinrichtung aufweist, die mittels einer zweiten, komplementären Halteeinrichtung an den Führungselementen zumindest in einer Richtung senkrecht zur Erstreckung der Führungselemente festgelegt sein kann. Ein derartiges Festlegen der Bahn dient einem einfachen und definierten Ab- und Aufrollen der Bahn. Vorzugsweise ist die erste Halteeinrichtung als in einem Aufnahmemittel der Bahn angeordneter Haltestab ausgebildet.

Zum Gewährleisten einer sicheren seitlichen Führung der Bahn sieht eine äußerst bevorzugte Weiterbildung der erfindungsgemäßen Vorrichtung vor, dass die Führungselemente als Winkelprofile mit mindestens einem ersten sich in der Ebene der Öffnung erstreckenden Schenkel und einem zweiten sich im wesentlichen senkrecht dazu erstreckenden Schenkel ausgebildet sind, wobei das zweite Haftmittel an dem ersten Schenkel und der zweite Schenkel auf einer der Öffnung abgewandten Seite der Führungselemente angeordnet ist. Im Zuge einer derartigen Weiterbildung der erfindungsgemäßen Vorrichtung ist weiterhin die zweite Halteeinrichtung als jeweils schlitzförmige Aussparung in den Führungselementen ausgebildet, wobei die Aussparung jeweils in einem Endbereich des zweiten Schenkels angeordnet sein kann.

Um die Funktionssicherheit einer erfindungsgemäßen Vorrichtung und damit ihre flexible Einsetzbarkeit weiter zu erhöhen, sieht eine weitere bevorzugte Ausgestaltung der erfindungsgemäßen Vorrichtung vor, dass an einem dem Endbereich gegenüberliegenden Ende der Führungselemente ein Stoppelement für die Walze angeordnet ist. Insbesondere bei einer Verwendung zum Verschließen von Dachflächenfenstern oder anderer Überkopf-Anwendungen zeichnet sich eine Weiterbildung der erfindungsgemäßen Vorrichtung dadurch aus, dass die Führungselemente jeweils einen dritten Schenkel aufweisen, der im wesentlichen parallel zu dem ersten und senkrecht zu dem zweiten Schenkel angeordnet ist, so dass sich insgesamt ein Führungselement mit im wesentlichen U-förmigen Querschnitt ergibt. Dabei ist vorzugsweise ein Abstand zwischen dem ersten und dem dritten Schenkel abzüglich einer Stärke des zweiten Haftmittels größer als ein Durchmesser der Anordnung des ersten Haftmittels.

Bei der Walze kann es sich nach einer äußerst bevorzugten Weiterbildung der erfindungsgemäßen Vorrichtung um eine Hohlwalze handeln, wobei weiterhin vorzugsweise die Ansatzelemente an einer ihrer Stirnseiten eine Abstufung aufweisen, die klemmend in der Hohlwalze gehalten ist. Auf diese Weise lassen sich beispielsweise einfache Rohrelemente als Walze im Rahmen einer erfindungsgemäßen Vorrichtung einsetzen, die lediglich durch Einsetzen der beschriebenen Ansatzelemente an ihre spezielle Funktion angepasst werden; dies trägt ebenfalls zu einer Reduzierung der Herstellungskosten bei. Darüber hinaus ist ein einfaches Ablängen der Walze zum Anpassen derselben an eine bestimmte Abmessung einer zu verschließenden Öffnung gegeben, indem die Walze einseitig vor dem Einsetzen des Ansatzelements gekürzt, beispielsweise abgesägt wird.

Um für eine aus funktionellen und ästhetischen Gründen erstrebenswerte ständige Spannung der Bahn zu sorgen, sieht eine bevorzugte Weiterbildung der erfindungsgemäßen Vorrichtung vor, dass die erste Halteeinrichtung in Richtung der Führungselemente im wesentlichen elastisch beweglich ist. Vorzugsweise ist dabei der Haltestab an seinen Enden jeweils mittels eines zumindest teilweise elastischen Spannmittels gehalten.

Um auch eine derartige "Gegenzugeinrichtung" im Kontext der Erfindung möglichst einfach und kostengünstig auszugestalten, ist das Spannmittel vorzugsweise ein Gummizug und der Haltestab in einer durch den Gummizug gebildeten Schlaufe gehalten.

Für bestimmte Einsatzzwecke der erfindunsgemäßen Vorrichtung ist die Bahn vorzugsweise als Sonnenschutzfolie ausgebildet, die weiterhin zum selektiven Filtern von Bereichen des Frequenzspektrums elektromagnetischer Strahlung ausgebildet sein kann. Derartige Sonnenschutzfolien haben im Gegensatz zu lichtundurchlässigen, beschichteten Gewebestoffen bestimmte Vorteile: Erstens sind sie dünner und somit ein Aufroll-Durchmesser auf einer Walze (Rollo-Welle) entsprechend geringer. Zweitens filtern sie unerwünschte Lichtanteile optimal, so dass in Innenräumen eine blendfreie Tageslichtsituation erhalten bleibt. Eine Aussicht nach draußen ist weiterhin möglich.

Eine einfache Montierbarkeit der erfindungsgemäßen Vorrichtung wird bei einer Weiterbildung derselben insbesondere dadurch erreicht, dass die Führungselemente zum Anordnen im Bereich der Öffnung selbstklebend ausgebildet sind, wobei in Weiterbildung vorzugsweise vorgesehen sein kann, dass die Führungselemente auf einer Rückseite ein doppelseitiges Klebeband aufweisen.

Bevorzugte Weiterbildungen des erfindungsgemäßen Systems beinhalten ablängbare Führungselemente und/oder zylindrische, an Enden der Walze angeordnete Ansatzelemente mit kreisförmigem Querschnitt, auf deren Außenumfangsfläche das komplementäre Haftmittel angeordnet ist. Des Weiteren können die Führungselemente an jeweils einem ihrer Enden eine Halteeinrichtung für ein Ende der Bahn aufweisen. Derartige Systeme eignen sich ebenfalls zum Ausbreiten einer Bahn zum Verschließen von Öffnungen an Gebäuden, wie Fenster- oder Türöffnungen.

Weitere Eigenschaften und Vorteile der Erfindung ergeben sich aus der nachfolgenden Beschreibung von Ausführungsbeispielen anhand der Zeichnungen. Es zeigt bzw. zeigen:
- Fig. 1a, 1b: perspektivische Ansichten einer ersten Ausgestaltung der erfindungsgemäßen Vorrichtung als Sonnenschutzvorrichtung zum Verschließen einer Fensteröffnung;
- Fig. 2: eine perspektivische Darstellung eines Endbereichs eines Führungselements der erfindungsgemäßen Vorrichtung gemäß den Fig. 1a, 1b;
- Fig. 3: eine Detaildarstellung einer Beschattungsbahn der erfindungsgemäßen Vorrichtung mit Walze, Ansatzelementen und Halteeinrichtung;
- Fig. 4a: eine Draufsicht auf eine weitere Ausgestaltung der erfindungsgemäßen Vorrichtung;
- Fig. 4b: eine perspektivische Detaildarstellung von Führungselementen der weiteren Ausgestaltung gemäß der Fig. 4a;
- Fig. 5a, 5b: weitere perspektivische Ansichten der weiteren erfindungsgemäßen Ausgestaltung gemäß der Fig. 4a;
- Fig. 6a-c: schematische Darstellungen der Anpassung und Montage einer erfindungsgemäßen Vorrichtung zum Einsatz bei einer gegebenen Öffnung;
- Fig. 7: eine perspektivische Detaildarstellung von Enden der Führungselemente bei einer weiteren Ausgestaltung der erfindungsgemäßen Vorrichtung; und
- Fig. 8a, 8b: perspektivische Darstellungen einer weiteren Ausgestaltung der erfindungsgemäßen Vorrichtung unter Verwendung von Führungselementen gemäß der Fig. 7.

Die Erfindung wird nachfolgend anhand einer Sonnenschutzanwendung zum Verschließen einer Öffnung, wie einer Fensteröffnung, durch Ausbreiten einer Bahn, speziell einer Beschattungsbahn, erläutert:

Die Fig. 1a und 1b zeigen (teilweise abgeschnitten) eine Fensteröffnung 1, in die ein Funktionselement, wie Fenster mit Fensterrahmen 1a und Fensterscheibe 1b, eingesetzt ist. Beiderseits der Fensterscheibe 1b, d.h. beiderseits der verbleibenden Fensteröffnung sind beim gezeigten Ausführungsbeispiel zwei Führungselemente in Form von Winkelprofilen 2 angeordnet, die parallel zueinander ausgerichtet sind und bei denen sich ein erster Schenkel 2a jeweils in der Fensterebene (X-Y-Ebene) befindet, während ein zweiter Schenkel 2b auf einer der Fensteröffnung 1 abgewandten Seite des ersten Schenkels 2a und im wesentlichen senkrecht zu diesem angeordnet ist. Zwischen den Winkelprofilen 2 und quer zu deren Erstreckung in X-Richtung ist eine Walze 3 angeordnet, auf die eine Beschattungsbahn 4 zumindest teilweise aufgerollt ist. Die Beschattungsbahn 4 ist an ihrem von der Walze 3 abgewickelten freien Ende 4a mit einer Halteeinrichtung in Form eines geraden Haltestabs 5 mit speziell kreisförmigem Querschnitt versehen. Der Haltestab 5 ist mit seinen Enden 5a, 5b in entsprechenden Ausnehmungen 6 in einen Endbereich 2c des zweiten Schenkels 2b der Winkelprofile 2 gelagert. Die ersten Schenkel 2a der Winkelprofile 2 sind auf ihrer der Walze 3 zugewandten Seite mit einem Haftmittel in Form eines Flauschbandes 7 versehen. Das Flauschband 7 wirkt unter Schaffung einer haftenden Verbindung mit einer im wesentlichen kreiszylinderförmigen Anordnung eines komplementären Haftmittels zusammen, das gemäß dem Ausführungsbeispiel der Fig. 1a, 1b als Klettband 8 ausgebildet ist. Dabei ist das Klettband 8 auf ebenfalls im wesentlichen kreiszylinderförmigen, an Enden 3a, 3b der Walze 3 vorgesehenen Ansatzelementen 9 angeordnet. Eine Länge L (Fig. 1a) der Walze 3 entsprechend einer Abmessung (Breite) der Beschattungsbahn 4 ist so bemessen, dass sie im wesentlichen einem Abstand A (Fig. 1b) zwischen den Innenseiten der ersten Schenkel 2a der Winkelelemente 2 entspricht. Weiterhin entspricht eine Länge L' der Ansatzelemente 9 im wesentlichen einer entsprechenden Abmessung A' des ersten Schenkels 2a der Winkelprofile bzw. einer entsprechenden Abmessung des Flauschbandes 7. Auf diese Weise bedeckt die Beschattungsbahn die Glasfläche der Fensterscheibe 1b, und es ist eine optimale Beschattung eines Innenraums erreichbar. Auf einer Rückseite 2f des ersten Schenkels 2a des Winkelprofils 2 ist im gezeigten Ausführungsbeispiel ein doppelseitiges Klebeband zum Befestigen des Winkelprofils 2 (Fig. 2) am Fensterrahmen 1a vorgesehen (nicht gezeigt).

Die Funktionsweise der vorstehend beschriebenen erfindungsgemäßen Vorrichtung stellt sich wie folgt dar: Nachdem die Winkelprofile 2 so auf dem Fensterrahmen 1a befestigt, z.B. aufgeklebt worden sind, dass die Innenkanten der ersten Schenkel 2a mit den entsprechenden Außenkanten der Fensterscheibe 1b abschließen, wird der Haltestab 5 in die Aussparung 6 eingehängt und die Ansatzelemente 9 der Walze 3 mit dem Klettband 8 auf das Flauschband 7 der Winkelprofile 2 gedrückt. Nun ist die erfindungsgemäße Vorrichtung nach Art eines Rollos funktionsartig montiert, und die Walze 3 kann, beispielsweise mit einer Handfläche (nicht gezeigt), gedreht werden, wie anhand des Pfeils P₁ in Fig. 1a dargestellt. Entsprechend bewegt sich die Walze 3 aufgrund der lösbaren Verbindung zwischen dem Klettband 8 und dem Flauschband 7 in Richtung des Pfeils P₂ nach oben, wobei ein Teil der Beschattungsbahn 4 auf die Walze 3 aufgerollt wird. Aufgrund der haftenden Verbindung der Walze 3 an den Winkelprofilen 2 ist die Beschattungsbahn 4 jederzeit gespannt und die erfindungsgemäße Vorrichtung damit auch bei gekipptem Fenster oder sogar Dachfenstern oder dergleichen anwendbar.

Die Fig. 2 stellt das obere Ende 2c eines Winkelprofils 2 nochmals detailliert vergrößert dar. Zu sehen ist in der Fig. 2 insbesondere die Aussparung 6 zum Aufnehmen des Haltestabes 5 (Fig. 1a, b) der Beschattungsbahn 4 sowie das auf der Innenseite des ersten Schenkels 2a angeordnete Flauschband 7. Das Flauschband 7 ist vorzugsweise in das Winkelprofil 2 eingeklebt (Klebeschicht 7a).

In der Fig. 3 ist nochmals eine im Rahmen der erfindungsgemäßen Vorrichtung eingesetzte Beschattungsbahn 4 dargestellt, die zum Teil auf eine als Hohlwalze ausgebildete Walze 3 aufgerollt ist. Dies Ansatzelemente 9 mit Klettband 8 sind im Zuge dieser Ausgestaltung speziell als Einsteckelemente ausgebildet und weisen zu diesem Zweck an einer ihrer Stirnseiten 9a eine kreiszylinderförmige Abstufung 9b auf, die in Richtung des Pfeils P₃ in die Hohlwalze 3 einsteckbar und anschließend klemmend in dieser gehalten ist. Der Haltestab 5 für die Beschattungsbahn 4 ist gemäß der Darstellung der Fig. 3 in ein Aufnahmemittel in Form eines Hohlsaumes 10 eingebracht, der ebenfalls an dem freien Ende 4a der Beschattungsbahn 4 vorgesehen ist.

In den nachfolgenden Fig. 4a, 4b, 5a und 5b ist eine weitere Ausgestaltung der erfindungsgemäßen Vorrichtung dargestellt, die speziell für einen Einsatz an Dachflächenfenstern oder einem Überkopf-Bereich einsetzbar ist. Im Unterschied zu der bislang besprochenen Ausführungsform der erfindungsgemäßen Vorrichtung weist diese an Stelle Winkelprofile 2 nunmehr U-förmige Profile 11 mit erstem Schenkel 11a, zweitem Schenkel 11b und einem dritten Schenkel 11c auf, die zudem zur Erhöhung einer Betriebssicherheit in ihrem einem Endbereich 11d (vergleichbar dem Endbereich 2c der Winkelprofile 2) gegenüberliegenden Endbereich 11e mit einem Stopelement 12 (Fig. 4b) versehen sind, das in Richtung des Pfeils P₄ auf das Profil 11 aufgeschoben wird und an diesem klemmend gehalten ist.

Die U-förmigen Profile 11 sind gemäß den Fig. 4a, 5a und 5b derart ausgebildet, dass ein Abstand A'' zwischen dem ersten Schenkel und dem dritten, dem ersten Schenkel 11a gegenüberliegenden Schenkel 11c, vermindert um eine Stärke S (nicht dargestellt) des Flauschbandes 7, größer ist als ein Durchmesser D der Klettbandanordnung 8 auf den Ansatzelementen 9, d.h. eines Durchmessers der Ansatzelemente 9 zuzüglich einer doppelten Stärke des Klettbandes 8.

Aufgrund der U-förmigen Ausgestaltung der Profile 11 kann es, insbesondere im Überkopf-Bereich, auch dann nicht zu einem ungewollten Herunterfallen der Beschattungsbahn 4 kommen, wenn sich ungewollter Weise die haftende Verbindung zwischen Flausch- und Klettband lösen sollte.

Im Zuge der Erfindung ist insbesondere vorgesehen, dass die Einzelteile der erfindungsgemäßen Vorrichtung in wenigen standardisierten Größen gefertigt und durch einfaches Kürzen flexibel an unterschiedliche Öffnungsgrößen, hier speziell Fenstergrößen, angepasst werden können. Dieser Vorgang ist in den Fig. 6a-6c dargestellt. Gezeigt ist ein handelsübliches Standardfenster 1a, b sowie die zum Schaffen einer erfindungsgemäßen Vorrichtung benötigten Einzelteils als System bzw. Fertigungseinheit 12, nämlich eine Walze 3 mit Beschattungsbahn 4, Ansatzelementen 9 (mit Klettband 8) und Haltestab 5, sowie zwei Winkelprofile 2 (mit Flauschband 7).

In Fig. 6b ist gezeigt, wie nach einem Abmessen einer benötigten Breite B die Fertigungseinheit 12 gekürzt wird, beispielsweise mittels einer Säge 13, wonach das als Einstekkelement ausgebildete Ansatzelement 9 wieder in die Walze 3 eingesteckt wird (vergl. Pfeil P₃ in Fig. 3) . Gemäß der Darstellung der Fig. 6c werden anschließend nach Abmessen einer benötigten Höhe H die Winkelprofile 2 entsprechend gekürzt, woraufhin die erfindungsgemäße Vorrichtung montiert werden kann, wie vorstehend beschrieben.

Die Fig. 7, 8a und 8b zeigen eine weitere Ausgestaltung der erfindungsgemäßen Vorrichtung, die ein spezielles, bei einer Benutzung der erfindungsgemäßen Vorrichtung auftretendes physikalisches Problem löst. Dieses besteht darin, dass bei einem Auf- bzw. Abrollen der Bahn 4 auf die Walze 3 der Durchmesser der Walze konstant bleibt, während sich gleichzeitig ein Durchmesser der Bahnrolle auf der Walze ständig ändert. Mit anderen Worten: Beim Rollen der Walze über einem bestimmten Teil ihres Umfangs wird einmal mehr (wenn ein relativ großer Teil der Bahn 4 auf der Walze aufgerollt ist) einmal weniger Beschattungsbahn abgerollt. Dadurch entstehen in der Praxis Situationen, in denen die Beschattungsbahn nicht straff gespannt ist und entsprechend nachkorrigiert werden muß. Um das vorstehend beschriebene Problem zu lösen, wird bei einer weiteren Ausgestaltung der erfindungsgemäßen Vorrichtung eine Art Gegenzugvorrichtung vorgesehen, die die Bahn ständig nachspannt. Diese ist detailliert in der Fig. 7 dargestellt:

Gemäß der Fig. 7 weisen die Winkelprofile 2 in einem Endbereich 2c ihrer zweiten Schenkel 2b eine schlitzförmige Aussparung 6' auf, deren Tiefe gegenüber der Ausgestaltung gemäß der Fig. 2 vergrößert ist. Die seitlich der Aussparung 6' verbleibenden Stege 2g, 2g' eines zweiten Schenkels 2b weisen in ihrem oberen Bereich jeweils einen Durchbruch, wie eine Bohrung 2i, auf, durch die jeweils ein Ende 14a, 14b eines Spannmittels in Form eines Gummizugs 14 geführt ist, so dass der Gummizug 14 auf einer der Fensterscheibe 1b abgewandten Außenseite der Winkelprofile 2 eine Schlaufe 14c bildet, wobei eine Abmessung (Tiefe) T der Schlaufe 14c zumindest in einem ungedehnten Zustand des Gummizugs 14 kleiner ist als eine entsprechende Abmessung T' der Aussparung 6'.

Gemäß den Fig. 8a, 8b werden die Winkelprofile 2, wie vorstehend anhand der Fig. 1a beschrieben, beiderseits einer Fensteröffnung angebracht, wobei die Winkelprofile 2 jedoch um die vergrößerte Tiefe T' der Aussparungen 6' höher relativ zum Fensterrahmen 1a angebracht werden müssen. Anschließend wird der Haltestab 5, wie in den Fig. 8a, 8b gezeigt, in die Aussparung 6' sowie in die Schlaufen 14c eingelegt.

Die Funktionsweise der beschriebenen Ausgestaltung der erfindungsgemäßen Vorrichtung stellt sich wie folgt dar: Nach dem Einbringen des Haltestabs 5 in die Aussparung 6' und die Gummizug-Schlaufe 14c wird der Haltestab 5 bis zum unteren Anschlag 6'a der Aussparung 6' heruntergezogen und die Walze 3 über das Klettband 8 und das Flauschband 7 an den Winkelelementen 2 haftend festgelegt, wodurch der Gummizug 14 gespannt wird, so dass die Vorrichtung bereit ist. Wie in der Fig. 8b dargestellt, zieht sich, solange der Durchmesser der Walze 3 (mit aufgerollter Bahn 4) größer als der Gesamtdurchmesser der Ansatzelemente 4 (mit Klettband 8) ist, der Gummizug 14 beim Abrollen der Beschattungsbahn 4 zusammen (Pfeil P₅ in Fig. 8b) und spannt auf diese Weise die Beschattungsbahn 4, indem er den Haltestab 5 in der Aussparung 6' nach oben zieht. Im umgekehrten Fall, wenn die Walze 3 nach oben gerollt wird und der Durchmesser der Bahn 4 auf der Walze 3 sich vergrößert, wird der Gummizug 14 wieder gedehnt, und der Haltestab 5 bewegt sich in der Aussparung 6' nach unten.

In Abänderung der hier gezeigten Ausgestaltung der Erfindung kann das Klettband 8 funktionsbedingt auch direkt auf dem Mantel der Walze 3 aufgebracht sein, ohne das hierfür zusätzliche Ansatzelemente 9 verwendet werden. Außerdem ist ein Austausch der erfindungsgemäßen Haftmittel (Klettband, Flauschband) problemlos möglich, obwohl die vorstehend beschriebene Anordnung eine bevorzugte Anordnung darstellt.

### Bezugszeichenliste

- 1: (Fenster-)Öffnung
- 1a: Fensterrahmen
- 1b: Fensterscheibe
- 2: Winkelprofil
- 2a: erster Schenkel
- 2b: zweiter Schenkel
- 2c: Endbereich
- 2e: Endbereich
- 2f: Rückseite
- 2g,2g': Steg
- 2i: Durchbruch
- 3: Walze
- 4: (Beschattungs-)Bahn
- 4a: freies Ende
- 5: Haltestab
- 5a,5b: Ende
- 6,6': Aussparung
- 7: Flauschband
- 7a: Klebeschicht
- 8: Klettband
- 9: Ansatzelement
- 9a: Stirnseite
- 9b: Abstufung
- 10: Hohlsaum
- 11: U-Profil
- 11a: erster Schenkel
- 11b: zweiter Schenkel
- 11c: dritter Schenkel
- 11d: Endbereich
- 11e: Endbereich
- 11f: Rückseite
- 12: Fertigungseinheit
- 13: Säge
- 14: Gummizug
- 14a,14b: Ende
- 14c: Schlaufe
- 15: Stoppelement
- A, A', A": Abmessung
- B: Breite
- H: Höhe
- L,L': Länge
- D: Durchmesser
- P₁-P₅: (Bewegungs-) Richtung
- T,T': _Tiefe
- X,Y,Z: Raumrichtung

## Patentansprüche

1. Verfahren zum Ausbreiten mindestens einer Bahn, wie aus Stoff, Papier, Folie oder dergleichen, von einer Walze, wobei
- die Walze über auf ihrem Mantel angeordnete Haftmittel mit sich längs der Ausbreitungsrichtung des Bahn erstreckenden komplementären zweiten Haftmitteln zusammenwirkt und
- die Bahn durch Rollen der Walze auf- oder abgewikkelt wird.

2. Verfahren nach Anspruch 1, **dadurch gekennzeichnet, dass** die Walze per Hand gerollt wird.

3. Verfahren nach Anspruch 1 oder 2, **dadurch gekennzeichnet, dass** seitlich der komplementären zweiten Haftmittel parallel zueinander ausgerichtete Führungselemente angeordnet werden.

4. Verfahren nach Anspruch 3, **dadurch gekennzeichnet, dass** die Führungselemente an einem Funktionselement eines eine Öffnung begrenzenden Rahmens adhäsiv befestigt werden.

5. Verfahren nach einem der Ansprüche 1 bis 4, **dadurch gekennzeichnet, dass** die Bahn mittels eines zumindest teilelastischen Spannmittels gespannt gehalten wird.

6. Verfahren nach einem der Ansprüche 1 bis 5, **dadurch gekennzeichnet, dass** die Bahn mit einem Ende an einem mit dem komplementären Haftmittel fest verbundenen Teil festgelegt wird.

7. Vorrichtung zum Ausbreiten mindestens einer Bahn, wie aus Stoff, Folie, Papier oder dergleichen, mittels einer Walze, **dadurch gekennzeichnet, dass** der Mantel der Walze (3) mit einem ersten Haftmittel (8) versehen ist und dass sich längs in Ausbreitungsrichtung der Bahn erstreckende, zu dem ersten Haftmittel (8) komplementäre und mit diesem zum Schaffen einer lösbaren Verbindung zusammenwirkende zweite Haftmittel (7) vorgesehen sind.

8. Vorrichtung nach Anspruch 7, **dadurch gekennzeichnet, dass** die ersten (8) und zweiten Haftmittel (7) ein Klettmaterial bzw. ein Flauschmaterial sind, oder umgekehrt.

9. Vorrichtung nach Anspruch 7 oder 8, **gekennzeichnet durch** zwei beiderseits einer Öffnung (1) angeordnete, parallel zueinander ausgerichtete Führungselemente (2) für die Bahn (4).

10. Vorrichtung nach einem der Ansprüche 7 bis 9, **dadurch gekennzeichnet, dass** eine Länge (L) der Walze (3) einem Abstand (A) der Führungselemente (2) im Wesentlichen entspricht.

11. Vorrichtung nach Anspruch 9 oder 10, **dadurch gekennzeichnet, dass** die Führungselemente (2) längs ihrer Erstreckung (X) parallel zu einer Ebene (X-Y) der Öffnung (1) angeordnet sind.

12. Vorrichtung nach einem der Ansprüche 7 bis 11, **dadurch gekennzeichnet, dass** das erste Haftmittel (8) auf einer Außenumfangsfläche eines an jeweils einem Ende (3a, 3b) der Walze (3) anordenbaren Ansatzelements (9) vorgesehen ist.

13. Vorrichtung nach einem der Ansprüche 7 bis 12, **dadurch gekennzeichnet, dass** die Bahn (4) an einem Ende (4a) eine erste Halteeinrichtung (5) aufweist.

14. Vorrichtung nach Anspruch 13, **dadurch gekennzeichnet, dass** die erste Halteeinrichtung (5) mittels einer komplementären, zweiten Halteeinrichtung (6, 6') an den Führungselementen (2, 11) zumindest in einer Richtung (Z) senkrecht zu einer Erstreckung (X) der Führungselemente (11) festgelegt ist.

15. Vorrichtung nach Anspruch 13 oder 14, **dadurch gekennzeichnet, dass** die erste Halteeinrichtung (5) als in einem Aufnahmemittel (10) der Bahn (4) angeordneter Haltestab ausgebildet ist.

16. Vorrichtung nach einem der Ansprüche 14 bis 15, **dadurch gekennzeichnet, dass** die zweite Halteeinrichtung (6, 6') als jeweils schlitzförmige Aussparung in den Führungselementen (2, 11) ausgebildet ist.

17. Vorrichtung nach einem der Ansprüche 9 bis 16, **dadurch gekennzeichnet, dass** die Führungselemente (2, 11) als Winkelprofile mit mindestens einem ersten sich in der Ebene (X-Y) der Öffnung (1) erstreckenden Schenkel (2a, 11a) und einem zweiten sich im wesentlichen senkrecht dazu erstreckenden Schenkel (2b, 11b) ausgebildet sind, wobei das zweite Haftmittel (7) an dem ersten Schenkel (2a, 11a) und der zweite Schenkel (2b, 11b) auf einer der Öffnung (1) abgewandten Seite der Führungselemente (2, 11) angeordnet ist.

18. Vorrichtung nach Anspruch 17, **dadurch gekennzeichnet, dass** die zweite Halteeinrichtung (6, 6') in Form einer Schlitzförmigen Aussparung jeweils in einem Endbereich (2c, 11d) des zweiten Schenkels (2b, 11b) angeordnet ist.

19. Vorrichtung nach Anspruch 18, **dadurch gekennzeichnet, dass** an einem dem Endbereich (2c, 11c) gegenüberliegenden Ende (2e, 11e) der Führungselemente (2, 11) ein Stoppelement (15) für die Walze (3) angeordnet ist.

20. Vorrichtung nach einem der Ansprüche 17 bis 19, **dadurch gekennzeichnet, dass** die Führungselemente (2, 11) jeweils einen dritten Schenkel (11c) aufweisen, der im wesentlichen parallel zu dem ersten (11a) und senkrecht zu dem zweiten Schenkel (11b) angeordnet ist, so dass sich insgesamt ein Führungselement (11) mit im wesentlichen U-förmigen Querschnitt ergibt.

21. Vorrichtung nach Anspruch 20, **dadurch gekennzeichnet, dass** ein Abstand (A") zwischen dem ersten (11a) und dem dritten Schenkel (11c) abzüglich einer Stärke des zweiten Haftmittels (7) größer als ein Durchmesser (D) der Anordnung des ersten Haftmittels (8) ist.

22. Vorrichtung nach einem der Ansprüche 7 bis 21, **dadurch gekennzeichnet, dass** die Walze (3) eine Hohlwalze ist.

23. Vorrichtung nach den Anspruch 22, **dadurch gekennzeichnet, dass** die Ansatzelemente (9) an einer ihrer Stirnseiten (9a) eine Abstufung (9b) aufweisen, die klemmend in der Hohlwalze gehalten ist.

24. Vorrichtung nach einem der Ansprüche 13 bis 23, **dadurch gekennzeichnet, dass** die erste Halteeinrichtung (5) in einer Erstreckungsrichtung (X) der Führungselemente (2, 11) im Wesentlichen elastisch beweglich ist.

25. Vorrichtung nach einem der Ansprüche 15 bis 24, **dadurch gekennzeichnet, dass** die erste Halteeinrichtung (5) an ihren Enden (5a, 5b) jeweils mittels eines zumindest teilweise elastischen Spannmittels (14) gehalten ist.

26. Vorrichtung nach Anspruch 25, **dadurch gekennzeichnet, dass** das Spannmittel ein Gummizug (14) ist und dass die erste Halteeinrichtung (5) in einer durch den Gummizug (14) gebildeten Schlaufe (14c) gehalten ist.

27. Vorrichtung nach einem der Ansprüche 9 bis 26, **dadurch gekennzeichnet, dass** die Führungselemente (2, 11) zum Anordnen im Bereich der Öffnung (1) selbstklebend ausgebildet sind.

28. Vorrichtung nach Anspruch 27, **dadurch gekennzeichnet, dass** die Führungselemente (2, 11) auf einer Rückseite (2f, 11f) ein doppelseitiges Klebeband aufweisen.

29. Verwendung einer Vorrichtung gemäß einem der Ansprüche 7 bis 28 zum Verschließen von Öffnungen an Gebäuden, wie Fenster- oder Türöffnungen.

## Claims

1. Method for spreading out from a roll at least one web, such as of cloth, paper, sheeting or the like, in which
- by means of adhesives placed on its shell, the roller cooperates with second, complimentary adhesives extending along the spreading out direction of the web and
- the web is wound on or off by rolling the roll.

2. Method according to claim 1, **characterized in that** the roll is manually rolled.

3. Method according to claim 1 or 2, **characterized in that** parallel oriented guide elements are positioned laterally of the complimentary second adhesive.

4. Method according to claim 3, **characterized in that** the guide elements are adhesively fixed to a functional element of a frame bounding an opening.

5. Method according to one of the claims 1 to 4, **characterized in that** the web is kept taut by means of an at least partly elastic tensioning means.

6. Method according to one of the claims 1 to 5, **characterized in that** one end of the web is fixed to a part firmly connected to the complimentary adhesive.

7. Device for spreading out by means of a roll at least one web, such as of cloth, sheeting, paper or the like, **characterized in that** the shell of roll (3) is provided with a first adhesive (8) and that second adhesives (7) are provided extending along the spreading out direction of the web, complimentary to the first adhesive (8) and cooperating with the latter for creating a releasable connection.

8. Device according to claim 7, **characterized in that** the first (8) and second (7) adhesives are a burr material or a fleece material or vice versa.

9. Device according to claim 7 or 8, **characterized by** two parallel oriented guide elements (2) for web (4) placed on either side of an opening (1).

10. Device according to one of the claims 7 to 9, **characterized in that** a length (L) of roll (3) essentially corresponds to the spacing (A) of guide elements (2).

11. Device according to claim 9 or 10, **characterized in that** along their extension (X), the guide elements (2) are positioned parallel to a plane (X-Y) of opening (1).

12. Device according to one of the claims 7 to 11, **characterized in that** the first adhesive (8) is placed on an outer circumferential surface of an attachment (9) which can be located at in each case one end (3a, 3b) of roll (3).

13. Device according to one of the claims 7 to 12, **characterized in that**, at one end (4a), web (4) has a first holding device (5).

14. Device according to claim 13, **characterized in that** the first holding device (5) is secured by means of a complimentary, second holding device (6, 6') on guide elements (2, 11), at least in a direction (Z) perpendicular to an extension (X) of guide elements (11).

15. Device according to claim 13 or 14, **characterized in that** the first holding device (5) is constructed as a holding rod placed in a receiving means (10) for web (4).

16. Device according to one of the claims 14 or 15, **characterized in that** the second holding device (6, 6') is constructed as a slot-shaped recess in guide elements (2, 11).

17. Device according to one of the claims 9 to 16, **characterized in that** the guide elements (2, 11) are constructed as angle sections with at least one first leg (2a, 11a) extending in plane (X-Y) of opening (1) and a second leg (2b, 11b) extending substantially perpendicular thereto, the second adhesive (7) being located on the first leg (2a, 11a) and the second leg (2b, 11b) on a side of guide elements (2, 11) remote from opening (1).

18. Device according to claim 17, **characterized in that** the second holding device (6, 6'), in the form of a slot-shaped recess is in each case located in an end region (2c, 11d) of the second leg (2b, 11b).

19. Device according to claim 18, **characterized in that** a stop element (15) for roll (3) is provided at an end (2e, 11e) of guide elements (2, 11) opposite to end region (2c, 11c).

20. Device according to one of the claims 17 to 19, **characterized in that** the guide elements (2, 11) in each case have a third leg (11c), which is substantially parallel to the first leg (11a) and perpendicular to the second leg (11b), so that overall a guide element (11) is obtained with a substantially U-shaped cross-section.

21. Device according to claim 20, **characterized in that** a spacing (A") between the first leg (11a) and third leg (11c), less a thickness of the second adhesive (7), is larger than a diameter (D) of the arrangement of the first adhesive (8).

22. Device according to one of the claims 7 to 21, **characterized in that** roll (3) is a hollow roll.

23. Device according to claim 22, **characterized in that** attachments (9) have on their end faces (9a) a step arrangement (9b), which is held in clamping manner in the hollow roll.

24. Device according to one of the claims 13 to 23, **characterized in that** the first holding device (5) is substantially elastically movable in an extension direction (X) of guide elements (2, 11).

25. Device according to one of the claims 15 to 24, **characterized in that** at its ends (5a, 5b), the first holding device is held by means of an at least partly elastic tightening means (14).

26. Device according to claim 25, **characterized in that** the tightening means is an elastic strip (14) and that the first holding device (5) is held in a loop (14c) formed by elastic strip (14).

27. Device according to one of the claims 9 to 26, **characterized in that** the guide elements (2, 11) are constructed in self-adhesive manner for placing in the vicinity of opening (1).

28. Device according to claim 27, **characterized in that** there is a double-faced adhesive tape on a back surface (2f, 11f) of guide elements (2, 11).

29. Use of a device according to one of the claims 7 to 28 for sealing openings on buildings, such as window or door openings.

## Revendications

1. Procédé pour déployer au moins une bande de tissu, papier, film ou similaire, en la déroulant d'un cylindre, dans lequel
. le cylindre coopère par des moyens adhésifs disposés sur son enveloppe avec des seconds moyens adhésifs complémentaires s'étendant longitudinalement dans le sens d'extension de la bande, et
. la bande est enroulée ou déroulée du cylindre par roulage.

2. Procédé selon la revendication 1, **caractérisé en ce que** le cylindre est enroulé ou déroulé manuellement.

3. Procédé selon la revendication 1 ou 2, **caractérisé en ce que** l'on dispose latéralement par rapport aux seconds moyens adhésifs complémentaires des éléments de guidage parallèles entre eux.

4. Procédé selon la revendication 3, **caractérisé en ce que** les éléments de guidage sont fixés par adhésion à un élément fonctionnel d'un cadre délimitant une ouverture.

5. Procédé selon l'une quelconque des revendications 1 à 4, **caractérisé en ce que** l'on maintient la bande tendue par un moyen de tension au moins partiellement élastique.

6. Procédé selon l'une quelconque des revendications 1 à 5, **caractérisé en ce que** la bande est fixée par une extrémité à une pièce reliée rigidement au moyen de fixation complémentaire.

7. Dispositif pour déployer au moins une bande de tissu, film, papier ou similaire, au moyen d'un cylindre, **caractérisé en ce que** l'enveloppe du cylindre (3) est pourvue d'un premier moyen adhésif (8) et **en ce que** l'on prévoit des seconds moyens adhésifs (7) s'étendant longitudinalement dans le sens d'extension de la bande, complémentaires au premier moyen adhésif (8) et coopérant avec celui-ci pour réaliser une liaison libérable dissociable.

8. Dispositif selon la revendication 7, **caractérisé en ce que** les premiers (8) et seconds (7) moyens adhésifs consistent en un matériau autoagrippant et un matériau du type velours ou peluche ou inversement.

9. Dispositif selon la revendication 7 ou 8, **caractérisé par** deux éléments de guidage (2) pour la bande (4) disposés de part et d'autre d'une ouverture (1), parallèles entre eux.

10. Dispositif selon l'une quelconque des revendications 7 à 9, **caractérisé en ce qu'**une longueur (L) du cylindre (3) correspond sensiblement à un intervalle (A) entre les éléments de guidage (2).

11. Dispositif selon la revendication 9 ou 10, **caractérisé en ce que** les éléments de guidage (2) sont disposés longitudinalement à leur extension (X) parallèles à un plan (X-Y) de l'ouverture.

12. Dispositif selon l'une quelconque des revendications 7 à 11, **caractérisé en ce que** le premier moyen adhésif (8) est prévu sur la surface circonférencielle extérieure d'un élément ajouté (9) pouvant être disposé à chacune des extrémités (3a, 3b) du cylindre (3).

13. Dispositif selon l'une quelconque des revendications 7 à 12, **caractérisé en ce que** la bande (4) présente à une extrémité (4a) un premier système de maintien (5).

14. Dispositif selon la revendication 13, **caractérisé en ce que** le premier système de maintien (5) est fixé au moyen d'un second système de maintien (6, 6') complémentaire sur les éléments de guidage (2, 11) au moins dans une direction (Z) perpendiculaire à une extension (X) des éléments de guidage (11).

15. Dispositif selon la revendication 13 ou 14, **caractérisé en ce que** le premier système de maintien (5) est réalisé sous la forme d'une tige de maintien disposée dans un moyen de réception (10) de la bande (4).

16. Dispositif selon l'une quelconque des revendications 14 à 15, **caractérisé en ce que** le deuxième système de maintien (6, 6') est réalisé sous la forme d'un évidement en fente ménagé dans chacun des éléments de guidage (2, 11).

17. Dispositif selon l'une quelconque des revendications 9 à 16, **caractérisé en ce que** les éléments de guidage (2, 11) sont réalisés sous la forme de profilés d'angle présentant au moins une première aile (2a, 11a) s'étendant dans le plan (X-Y) de l'ouverture (1) et une deuxième aile (2b, 11b) s'étendant sensiblement perpendiculaire à celle-ci, le deuxième moyen adhésif (7) étant disposé sur la première aile (2a, 11a) et la deuxième aile (2b, 11b) étant disposé sur un côté des éléments de guidage opposé à l'ouverture (1).

18. Dispositif selon la revendication 17, **caractérisé en ce que** le deuxième système de maintien (6, 6') est prévu sous la forme d'un évidement en fente dans chaque zone d'extrémité (2c, 11d) de la deuxième aile (2b, 11b).

19. Dispositif selon la revendication 18, **caractérisé en ce qu'**un élément d'arrêt (15) pour le cylindre (3) est disposé à une extrémité (2e, 11e) des éléments de guidage (2, 11) en regard de la zone d'extrémité (2c, 11c).

20. Dispositif selon l'une quelconque des revendications 17 à 19, **caractérisé en ce que** les éléments de guidage (2, 11) présentent chacun une troisième aile (11c), disposée sensiblement parallèle à la première aile (11a) et perpendiculaire à la deuxième aile (11b), de manière à former ensemble un élément de guidage (11) à section sensiblement en forme de U.

21. Dispositif selon la revendication 20, **caractérisé en ce qu'**un intervalle (A") entre la première aile (11a) et la troisième aile (11c) diminué de l'épaisseur du deuxième moyen adhésif (7) est supérieur au diamètre (D) de la disposition du premier moyen adhésif (8).

22. Dispositif selon l'une quelconque des revendications 7 à 21, **caractérisé en ce que** le cylindre (3) est un cylindre creux.

23. Dispositif selon la revendication 22, **caractérisé en ce que** les éléments ajoutés (9) présentent sur une de leurs faces frontales (9a) une partie rétrécie (9b) maintenue à serrage dans le cylindre creux.

24. Dispositif selon l'une quelconque des revendications 13 à 23, **caractérisé en ce que** le premier système de maintien (5) est déplaçable de manière sensiblement élastique dans une direction d'extension (X) des éléments de guidage (2, 11).

25. Dispositif selon l'une quelconque des revendications 15 à 24, **caractérisé en ce que** le premier système de maintien (5) est maintenu à chacune de ses extrémités (5a, 5b) par un moyen de tension (14) au moins partiellement élastique.

26. Dispositif selon la revendication 25, **caractérisé en ce que** le moyen de tension est un élastique (14) et **en ce que** le premier système de maintien (5) est maintenu dans une boucle (14c) formée par l'élastique (14).

27. Dispositif selon l'une quelconque des revendications 9 à 26, **caractérisé en ce que** les éléments de guidage (2, 11) sont réalisés autocollants en vue de leur disposition dans la zone de l'ouverture (1).

28. Dispositif selon la revendication 27, **caractérisé en ce que** les éléments de guidage (2, 11) présentent sur une face arrière (2f, 11f) une bande adhésive double face.

29. Utilisation d'un dispositif selon l'une quelconque des revendications 7 à 28 pour fermer des ouvertures dans des bâtiments, telles des ouvertures de fenêtres ou de portes.
